# FASCICULE DE BREVET EUROPEEN

(11) **EP 1 345 771 B1**
(45) Date de publication et mention de la délivrance du brevet: **04.10.2006**
(21) Numéro de dépôt: 01990599.1
(22) Date de dépôt: 20.12.2001
(51) Int. Cl.: B41F 23/08, B41F 5/24

(54) **DISPOSITIF D'IMPRESSION FLEXOGRAPHIQUE DE DOCUMENTS DE SECURITE ET DOCUMENTS AINSI OBTENUS**
FLEXOGRAPHISCHE DRUCKMASCHINE FÜR SICHERHEITSDOKUMENTE UND AUCH EINGEREICHTE DOKUMENTE
DEVICE FOR FLEXOGRAPHIC PRINTING OF SECURITY DOCUMENTS AND RESULTING DOCUMENTS

(30) Priorité: 26.12.2000 FR 0017019
(43) Date de publication de la demande: 24.09.2003
(73) Titulaire: Francois Charles Oberthur Fiduciaire, 75017 Paris (FR)
(72) Inventeur: DEMAIMAY, Florian, F-44000 Nantes (FR); LOURY, René, F-35830 Betton (FR)
(74) Mandataire: Branger, Jean-Yves
(86) Numéro de dépôt international: PCT/FR2001/004105
(87) Numéro de publication internationale: WO 2002/051638

(56) Documents cités:
- EP-A- 0 976 555

## Description

La présente invention est relative à un dispositif d'impression flexographique, feuille à feuille, de documents de sécurité.

Elle concerne également un document de sécurité obtenu à l'aide d'un tel dispositif.

Par l'expression "documents de sécurité", on entend tout document ayant une valeur fiduciaire et/ou officielle, délivré par l'Etat, une de ses administrations ou par des entreprises privées telles que les banques.

Des exemples de tels documents englobent les billets de banque, les papiers servant à réaliser des passeports, des cartes d'identité, des chèques, etc...

Notamment dans le domaine des billets de banque, ces documents imprimés sont soumis à des contraintes extérieures importantes et variées.

C'est pourquoi on recherche différents moyens aptes à augmenter leur durée de vie.

L'une des solutions proposées est l'utilisation de nouveaux supports. Ces derniers sont obtenus, soit en substituant tout ou partie des fibres naturelles qui constituent traditionnellement le papier utilisé comme support, par des polymères de synthèse, soit par un couchage de polymères à la surface du papier.

Les propriétés mécaniques de ces supports sont alors considérablement améliorées.

Cependant la tenue de l'impression réalisée sur ces supports, et en particulier de l'encre taille-douce, est parfois problématique et devient souvent le facteur limitant dans le temps la durabilité du billet en circulation.

D'autre part, la sécurisation des billets de banque est une question à laquelle se trouvent confrontées sans cesse les imprimeries fiduciaires dans la mesure où il est toujours nécessaire de faire face à une situation de contrefaçon toujours croissante. Or, les procédés d'impression avec des encres liquides sont peu employés dans le domaine de l'impression de sécurité, sauf, à quelques exceptions près, pour l'impression par sérigraphie.

Néanmoins, des encres liquides de sécurité se sont développées, qui incluent les encres à effet optique, les encres métalliques, les encres luminescentes et les encres iridescentes.

Ce développement est d'autant plus justifié que les résultats obtenus, tant pour l'aspect visuel, sécuritaire que pour la tenue (et donc la durabilité et la sécurité du billet), sont encourageants.

De plus, l'addition de méthodes d'impression différentes dans un processus global de fabrication de billet est une difficulté supplémentaire pour le contrefacteur et ceci participe globalement à la sécurité dudit billet.

C'est dans ce dernier domaine de l'impression que le présent demandeur vise à améliorer à la fois la durée de vie de documents de sécurité, aussi bien qu'à rendre leur reproduction compliquée, voire impossible.

Par le passé, on a proposé une méthode de vernissage de papier par flexographie, qui s'est révélée particulièrement performante en terme de tenue dans le temps.

Toutefois, l'application de ce vernis demandait que les feuilles venant d'être enduites sur un côté, soient saisies une à une, retournées et amenées à nouveau sous le même poste d'impression flexographique, ou sous un poste additionnel.

Une telle technique est particulièrement contraignante, car elle nécessite de laisser sécher les feuilles avant de les retourner. Une telle manipulation risque par ailleurs de provoquer des défauts d'alignement des feuilles en vue de la seconde impression.

On décrit dans le document EP-A-0 976 555 un dispositif d'impression recto/verso de feuilles sans retournement. Ce dispositif comprend un cylindre supérieur suivi d'un cylindre inférieur arrangé de façon adjacente dans le sens de déplacement des feuilles. A chacun de ces cylindres est associé un groupe d'impression et/ou tout ou partie d'une unité de séchage. Ces deux cylindres constituent un module qui peut être répété un certain nombre de fois.

La disposition des deux cylindres adjacents dans chaque module ne laisse qu'une place très limitée sur chaque cylindre, après le groupe d'impression, pour un sécheur. Ceci implique qu'il est nécessaire de prévoir des sécheurs additionnels sur des cylindres supplémentaires disposés en fin de machine.

Par ailleurs, cette solution limite l'épaisseur du dépôt effectué par chaque groupe d'impression. Un dépôt plus important ne pourrait sécher, vu le temps très court et la possibilité de séchage limitée avant l'étape d'impression suivante. A défaut, des problèmes de report (une partie de l'encre se reporte sur le cylindre d'impression voisin) sont à craindre.

Pour l'impression offset dans laquelle les dépôts d'encre sont faibles (de l'ordre de quelques microns), cette solution paraît fiable. Pour des vernissages par flexographie, on devra scinder le dépôt en plusieurs fois et utiliser, pour ce faire, plusieurs modules. Ceci explique que dans les solutions proposées dans ce document, au moins deux modules sont affectés au vernissage de chaque feuille.

De plus, l'arrangement des cylindres sous la forme de modules de deux unités est inadaptée lorsque le traitement à réaliser sur la face recto des feuilles est différent de celui à mettre en oeuvre sur la face verso. Ainsi, si l'on souhaite apposer trois couleurs différentes sur le côté et une seule de l'autre, en théorie quatre cylindres associés chacun à un groupe d'impression sont nécessaires. Dans la pratique, il est nécessaire d'utiliser ici trois modules, soit six cylindres, dont seulement quatre servent à quelque chose.

Enfin, la disposition sous forme linéaire des cylindres impose que l'on ait une hauteur quasi-identique de tous les groupes d'impression par rapport au sol. Mais dans ce cas, il est difficile d'avoir un accès aisé aussi bien aux groupes d'impression supérieurs et inférieurs. Ainsi, on peut ménager un accès suffisant aux opérateurs pour intervenir facilement sur les groupes inférieurs et alors, les groupes supérieurs sont disposés trop haut pour être facilement accessibles. La situation contraire se rencontre également. Une autre solution consiste à aménager une fosse d'accès aux groupes inférieurs, ce qui requiert des travaux de génie civil importants. Cela est lourd et coûteux et ne facilite en aucune façon les déplacements ultérieurs de la presse.

La présente invention a donc pour but de proposer un dispositif d'impression flexographique, feuille à feuille, de documents de sécurité, qui permette de pallier les inconvénients précités.

En d'autres termes, il s'agit d'un dispositif qui offre le temps et la place nécessaire à l'encre ou au vernis pour sécher entre les postes d'impression recto et verso. De plus, il permet un grand nombre de configurations des postes d'impression, dans l'hypothèse où les opérations à mettre en oeuvre sur la face recto sont différentes de celles à réaliser sur la face verso. Par ailleurs, un tel dispositif permet de ménager un espace suffisant pour assurer un accès facile aux différents postes d'impression.

Dans cette optique, elle propose un dispositif d'impression flexographique selon la revendication 1.

Par le terme "impression", on entend aussi bien le fait de coucher sur les feuilles une épaisseur d'un matériau tel qu'un vernis, que d'y réaliser, à l'aide d'encres, des figures ou des caractères alphabétiques ou numériques.

Par l'expression « sans avoir à les saisir et inverser leur orientation », on entend le fait que les feuilles sont acheminées d'amont en aval et à travers les deux postes de flexographie sans qu'on intervienne manuellement ou mécaniquement pour les saisir une à une et les retourner.

De cette manière, on va pouvoir traiter les deux faces des feuilles, sans avoir à les manipuler, en l'occurrence les retourner, entre les deux postes.

Par ailleurs, selon d'autres caractéristiques avantageuses de ce dispositif :
- ledit premier poste comporte des moyens aptes à réaliser l'impression selon un mouvement descendant, c'est-à-dire du haut vers le bas, tandis que le deuxième poste comporte des moyens aptes à réaliser l'impression selon un mouvement inverse ascendant, c'est-à-dire du bas vers le haut ;
- le deuxième poste est décalé longitudinalement par rapport au premier ;
- il comporte un espace d'accès audit deuxième poste apte à permettre à un opérateur de contrôler visuellement son bon fonctionnement ;
- il comporte un chariot de transport du cylindre d'impression dudit deuxième poste, en vue de son chargement et/ou de son entretien.

D'autres caractéristiques et avantages de la présente invention apparaîtront à la lecture de la description qui va suivre, d'un mode de réalisation préférentiel.

Cette description sera faite en référence aux dessins annexés dans lesquels :
- la figure 1 représente, de manière très schématique, une vue de côté d'un dispositif d'impression flexographique conforme à l'invention ;
- les figures 2 et 3 représentent, également de manière schématique, des vues de côté de deux autres formes de réalisation de ce dispositif.

Le dispositif d'impression représenté sur la figure 1 annexée permet aussi bien le traitement de vernissage de documents de sécurité, feuille à feuille, que l'impression sur ces documents de caractères ou de dessins, par la technique d'impression flexographique.

Dans la description qui va suivre, on va prendre comme exemple le traitement de feuilles en vue de la réalisation de billets de banque. Toutefois, cette description demeure valable pour d'autres types de documents de sécurité.

Sur ce dessin, on a représenté par une ligne en traits pointillés le déplacement de feuilles destinées à être imprimées pour constituer des planches de billets de banque, et par une flèche f, le sens de déplacement des feuilles. Les feuilles sont déplacées d'une extrémité amont à une extrémité aval du dispositif, celles-ci étant respectivement disposées sur les parties droite et gauche de la figure 1.

En premier lieu, le dispositif d'impression comporte un poste d'approvisionnement 1 qui constitue l'extrémité amont du dispositif. A ce poste sont stockées les feuilles à traiter. Elles ont reçu préalablement, le cas échéant, des impressions réalisées selon d'autres types de technique.

Ce poste comporte des moyens de déplacement des feuilles, une à une, vers un premier cylindre de transfert 20. Ces moyens, non représentés sur la figure, sont par exemple à tapis roulant. Le cylindre 20 est couplé à un cylindre de contre-pression 21. Ces deux premiers cylindres sont constitutifs d'un ensemble de six cylindres à axes de rotation parallèles et horizontaux, cet ensemble portant la référence numérique 2.

Bien entendu, les dimensions des feuilles et le diamètre des cylindres sont prévues pour que l'acheminement des feuilles se fasse sans problème, c'est-à-dire sans risque que l'une d'entre elles ne se détache d'un cylindre et ne tombe à terre.

Les moyens d'entraînement des cylindres, par exemple constitués de moteurs électriques, n'ont pas été représentés.

Au voisinage de la partie supérieure du cylindre 21 se trouve le premier poste 3 d'impression flexographique. Le vernis ou l'encre à appliquer sur les feuilles est collecté à partir d'une chambre à racle 31 par un cylindre alvéolé désigné couramment sous le vocable "anilox" 30. Il est alors transféré sur la feuille par un cliché ou un blanchet fixé à la périphérie d'un cylindre intermédiaire 32 qui coopère avec le cylindre 21.

C'est à ce niveau qu'est réalisé le vernissage ou l'impression de la face recto des feuilles.

En sortie du cylindre 21, les feuilles sont reprises par un couple de cylindres intermédiaires 22 et 23, le second étant disposé plus haut que le premier par rapport au sol. Dans l'exemple décrit ici, deux cylindres intermédiaires sont représentés. Dans un mode de réalisation différent, ce nombre pourrait être plus élevé.

De préférence, ces cylindres intermédiaires sont des cylindres creux, ce qui signifie qu'ils sont essentiellement constitués de deux cercles métalliques parallèles reliés par une série de tiges s'étendant selon les génératrices dudit cylindre. Des moyens tels que des pinces permettent de saisir les feuilles.

Ces cylindres intermédiaires permettent d'assurer un séchage optimal des feuilles à la sortie du premier poste d'impression flexographique 3, même lorsque le dépôt effectué est important, sans risque de report sur le cylindre d'impression suivant. Dans l'hypothèse où ces cylindres sont creux, ce séchage est accéléré.

Des sécheurs non représentés sont par exemple disposés à proximité des cylindres 22 et 23 afin d'améliorer et de rendre encore plus rapide le séchage du dépôt effectué sur la face supérieure du papier.

A ce niveau, le papier subit un mouvement ascendant.

Le dispositif comporte également un nouveau cylindre de contre-pression 24 et un cylindre de transfert 25. C'est en partie inférieure du cylindre 24 qu'est disposé le second poste d'impression flexographique.

D'une manière similaire au premier poste, le vernis ou l'encre est prélevé dans une chambre à racle 41 par un cylindre alvéolé 40 et transféré sur la face verso, en l'occurrence du papier par un cliché ou un blanchet fixé sur un cylindre 42.

Là encore, les cylindres 24 et 25 sont disposés à des distances respectivement supérieures l'une de l'autre par rapport au sol, de sorte que les feuilles subissent, du premier poste d'impression flexographique, à la sortie du second, un mouvement de trajectoire ascendante.

Cela permet d'améliorer la compacité du dispositif dans le sens du déplacement des feuilles, puisque l'encombrement longitudinal des cylindres 20 à 25 est inférieur à la somme de leurs diamètres.

A l'aide du premier poste 3, on réalise l'impression selon une direction descendante, tandis qu'au niveau du poste 4, on réalise l'impression selon une direction inversée, du bas vers le haut. De cette manière, on améliore encore la compacité du dispositif.

Le cylindre de transfert 25 permet de délivrer les feuilles traitées sur leurs deux faces vers un convoyeur 5 à tapis mobile sans fin. Cet équipement est apte à acheminer les feuilles ainsi traitées vers un poste de stockage et d'enlèvement référencé 6. Ce poste est par exemple équipé de chariots 60 aptes à réceptionner les feuilles F traitées, sous la forme d'une pile.

Bien entendu, en sortie du second poste d'impression flexographique sont prévus des dispositifs de séchage non représentés aptes à réaliser le séchage du dépôt effectué sur la face inférieure du papier.

On notera que la trajectoire ascendante du papier entre les deux postes, en plus d'améliorer la compacité du dispositif dans le sens du déplacement des feuilles, ménage par le dessous du dispositif un espace E qui permet à un opérateur de surveiller le déroulement de l'impression et, plus particulièrement le bon déroulement de l'impression de la face verso des feuilles.

Dans cet espace peut être mis en place un chariot 7 à bras mobile 70, apte à recevoir dans une gouttière 71 prévue à cet effet, le rouleau 40 en vue de son entretien ou de son changement.

Cela permet de se dispenser de gros travaux de génie civil pour permettre l'accès au groupe d'impression inférieur.

A la figure 2 est représenté un dispositif conforme à l'invention, qui permet de réaliser deux impressions distinctes sur le recto des feuilles et seulement une impression sur le verso.

Sur cette figure, les éléments similaires ou identiques aux éléments déjà décrits en référence à la figure 1 portent les mêmes références numériques.

On a donc ici affaire à deux postes d'impression recto 3A et 3B, entre lesquels sont prévus des cylindres de transfert 22, 23 et 23'. Leur nombre est impair, de manière à ce que l'impression par le poste 3B puisse être réalisé sur la face recto des feuilles.

Le poste d'impression verso 4 est, quant à lui, séparé du groupe 3B par deux cylindres de transfert 22 et 23, ce poste étant décalé en hauteur par rapport au poste 3B.

On gagne ainsi en compacité du dispositif, tout en ménageant un espace E d'accès au poste 4. De plus, on utilise juste autant de cylindres qu'il est nécessaire.

La figure 3 représente, quant à elle, un dispositif qui permet de réaliser une impression sur le recto des feuilles, et deux impressions sur le verso. Le poste recto est référencé 3, tandis que les deux postes verso sont référencés 4A et 4B. Sur cette figure, les cylindres de transfert creux, notamment 22 et 23 ont été représentés d'une manière différente des cylindres de contre-pression 21 et 24 associés aux dispositifs d'impression.

Comme déjà dit plus haut, le dispositif d'impression selon l'invention peut être utilisé pour réaliser soit un vernissage des feuilles, soit la réalisation de figures ou de caractères.

En ce qui concerne le vernissage, la solution retenue pour augmenter la durabilité des billets de banque en circulation est un vernissage de surimpression recto verso desdits billets de banque.

Cela permet d'augmenter de manière significative la durabilité des billets de banque en circulation. Cela permet également d'obtenir une protection accrue des éléments graphiques, grâce à l'effet conjoint d'une excellente adhésion de l'encre liée à la surface fibreuse du papier et la formation d'un film de protection par le vernis au-dessus du film d'encre.

Enfin, cette technique permet de conserver toutes les sécurités papetières traditionnelles, et en particulier le filigrane.

Grâce au dispositif selon l'invention, on contrôle de manière optimale le dépôt de vernis en réglant, comme il se doit, le volume des alinox ainsi que la chambre à racle et le cliché pour le rendement du transfert.

Ces éléments ont en effet une influence directe sur l'efficacité de la protection obtenue.

Un vernis acrylique à l'eau convient tout à fait et présente par ailleurs des avantages en terme de protection de l'environnement.

Les billets de banque ainsi traités présentent par ailleurs des caractéristiques particulièrement améliorées par rapport aux billets de banque non vernis, conformes à l'état de la technique.

Ainsi, par exemple on constate que les billets ainsi vernis absorbent beaucoup moins d'eau. Or, l'eau participe au vieillissement prématuré des billets, par hydrolyse des liaisons inter-fibres de la cellulose. En conséquence, le vernissage permet d'améliorer la durée des propriétés mécaniques du support dans le temps.

On constate également une diminution de la perméabilité à l'air de l'ordre de 25 à 30 %, ce qui constitue une véritable protection contre l'influence de l'humidité de l'air.

Le vernissage contribue également à une meilleure tenue des encres luminescentes même lorsque le billet a malheureusement subi un séjour dans l'eau chaude, éventuellement additivée de lessive.

Le film de vernis présente également une excellente tenue aux agents chimiques et il améliore la résistance du billet à l'abrasion, d'environ 50 %.

Enfin, le traitement de vernissage permet d'augmenter de façon significative la protection du billet contre les salissures, en formant un écran aux dites salissures.

Lorsque le dispositif selon l'invention est utilisé pour réaliser des impressions sous forme de dessins ou de lignes d'écriture, on peut utiliser différents types d'encre liquide à base d'eau, à base de solvant, ou à séchage par rayons ultraviolets. En effet, ledit dispositif permet d'utiliser au choix un séchage à l'air chaud, aux infrarouges ou aux ultraviolets. Par ailleurs, un séchage mixte peut également être obtenu.

Parmi les encres liquides, on peut utiliser en particulier les encres sécuritaires, telles que les encres OVI (marque déposée), les encres iridescentes, phosphorescentes, métalliques ou magnétiques. On pourra de plus tirer avantage de la qualité du repérage recto verso pour obtenir les effets originaux.

## Revendications

1. Dispositif d'impression flexographique, feuille à feuille, de documents de sécurité, qui comprend des moyens de transfert (2) desdites feuilles (F) en forme de cylindres, successivement, d'un poste d'approvisionnement (1) situé en amont, à un poste de stockage et d'enlèvement (6) situé en aval, via au moins un premier poste d'impression flexographique (3) apte à traiter la face recto desdites feuilles et au moins un deuxième poste d'impression flexographique (4), apte à traiter la face verso desdites feuilles (F) lors de leur transfert d'amont en aval, sans avoir à les saisir et inverser leur orientation entre les deux postes, **caractérisé par le fait que** ces deux postes sont séparés par au moins deux cylindres intermédiaires (22, 23, 23') et que ledit deuxième poste d'impression (4) est disposé, par rapport au premier (3), de telle sorte que, lors du transfert desdites feuilles (F) du premier au deuxième poste d'impression flexographique par lesdits cylindres, les feuilles **(F)** subissent une trajectoire ascendante.

2. Dispositif selon la revendication 1, **caractérisé par le fait que** ledit premier poste (3) comporte des moyens aptes à réaliser l'impression selon un mouvement descendant, c'est-à-dire du haut vers le bas, tandis que le deuxième poste (4) comporte des moyens aptes à réaliser l'impression selon un mouvement inverse ascendant, c'est-à-dire du bas vers le haut

3. Dispositif selon la revendication 1 ou 2, **caractérisé par le fait que** le deuxième poste (4) est décalé longitudinalement par rapport au premier (3).

4. Dispositif selon l'une des revendications 1 à 3, **caractérisé par le fait qu'**il comporte un espace (E) d'accès audit deuxième poste (4), apte à permettre à un opérateur de contrôler visuellement son fonctionnement.

5. Dispositif selon l'une des revendications 1 à 4, **caractérisé par le fait qu'**il comporte un chariot de transport du cylindre d'impression (40) dudit deuxième poste (4), en vue de son chargement et/ou de son entretien.

## Claims

1. A sheet-fed press for flexographic printing of security documents, which press comprises cylinder transfer means (2) for transferring successive sheets (F) from an upstream feeder station (1) to a downstream offloading and storage station (6) via one or more first flexographic printing stations (3) each adapted to treat the fronts of said sheets, and via one or more second flexographic printing stations (4), each adapted to treat the backs of said sheets (F) during their transfer from the upstream end to the downstream end of the press without having to take them up and invert their orientation between the first and second stations, the press being **characterized in that** the first and second stations are separated by two or more intermediate rolls (22, 23, 23'), and **in that** said second printing station (4) is disposed relative to the first printing station (3) so that the sheets (F) follow an upward trajectory during transfer of said sheets (F) from the first to the second flexographic printing station by said cylinders.

2. A press according to claim 1, **characterized in that** said first station (3) includes means for printing while the paper is moving downwards and the second station (4) includes means for printing while the paper is moving upwards.

3. A press according to claim 1 or claim 2, **characterized in that** the second station (4) is offset longitudinally relative to the first station (3).

4. A press according to any of claims 1 to 3, **characterized in that** it includes a space (E) for access to the said second station (4) adapted to allow an operative to monitor its operation visually.

5. A press according to any one of claims 1 to 4, **characterized in that** it includes a trolley for transporting the printing roll (40) of the said second station (4) for loading and/or maintenance.

## Patentansprüche

1. Vorrichtung für den flexografischen Druck im Einzelblatteinzug von Sicherheitsdokumenten, die folgendes umfaßt: Mittel (2) in Form von Zylindern zum aufeinanderfolgenden Transport der Blätter (F) von einer vorgeschaltet angeordneten Zuführungsstation (1) zu einer nachgeschaltet angeordneten Station zur Stapelung und zum Abtransport (6) über wenigstens eine erste Station zum flexografischen Druck (3), die dafür eingerichtet ist, die Vorderseite der Blätter zu bearbeiten, und wenigstens eine zweite Station zum flexografischen Druck (4), die dafür eingerichtet ist, die Rückseite der Blätter (F) bei deren Transport vom Eintritt zum Austritt zu bearbeiten, und dies ohne, daß sie zwischen den beiden Stationen gefaßt und in ihrer Orientierung gedreht werden müssen, **dadurch gekennzeichnet, daß** diese beiden Stationen durch wenigstens zwei dazwischengeschaltete Zylinder (22, 23, 23') getrennt sind und **dadurch**, daß die zweite Druckstation (4) in Bezug auf die erste (3) so angeordnet ist, daß beim Transport der Blätter (F) von der ersten zur zweiten flexografischen Druckstation durch die Zylinder, die Blätter (F) eine aufsteigende Bahn durchlaufen.

2. Vorrichtung nach Anspruch 1, **dadurch gekennzeichnet, daß** die erste Station (3) Mittel umfaßt, die dafür eingerichtet sind, den Druck mit einer absteigenden Bewegung, das heißt von oben nach unten, auszuführen, wohingegen die zweite Station (4) Mittel umfaßt, die dafür eingerichtet sind, den Druck mit einer umgekehrten aufsteigenden Bewegung, das heißt von unten nach oben, auszuführen.

3. Vorrichtung nach Anspruch 1 oder 2, **dadurch gekennzeichnet, daß** die zweite Station (4) in Bezug auf die erste (3) in Längsrichtung verschoben ist.

4. Vorrichtung nach einem der Ansprüche 1 bis 3, **dadurch gekennzeichnet, daß** sie an der zweiten Station (4) einen Zugangsraum (E) umfaßt, der dafür eingerichtet ist, es einem Bediener zu gestatten, deren Betrieb visuell zu kontrollieren.

5. Vorrichtung nach einem der Ansprüche 1 bis 4, **dadurch gekennzeichnet, daß** sie einen Transportwagen für den Druckzylinder (40) der zweiten Station (4) umfaßt, um diesen zu laden und/oder zu warten.
